# FASCICULE DE BREVET EUROPEEN

(11) **EP 0 694 925 B1**
(45) Date de publication et mention de la délivrance du brevet: **05.11.1997**
(21) Numéro de dépôt: 94401705.2
(22) Date de dépôt: 25.07.1994
(51) Int. Cl.: G21F 7/005, G21F 5/06

(54) **Conteneur étanche, et assemblage de ce conteneur et d'un support idoine**
Abgedichteter Behälter, und Zusammenfügung dieses Behälters und einer angepassten Halterung
Impervious container, and assemblage of this container and of a suitable support

(43) Date de publication de la demande: 31.01.1996
(73) Titulaire: COMPAGNIE GENERALE DES MATIERES NUCLEAIRES (COGEMA), 78141 Vélizy-Villacoublay (FR)
(72) Inventeur: Orange, Christian, F-50260 Bricquebec (FR)
(74) Mandataire: Ilgart, Jean-Christophe

(56) Documents cités:
- EP-A- 0 123 598
- EP-A- 0 208 611
- GB-A- 2 117 437
- GB-A- 2 237 816

## Description

L'invention concerne un conteneur étanche, ainsi qu'un assemblage composé de ce conteneur et d'un support idoine.

Les conteneurs étanches dont on parle ici sont utilisés pour transporter des produits dangereux en toute sécurité et se composent d'un réceptacle, d'un couvercle et d'une partie de bridage qui unit les deux parties précédentes. La partie de bridage est munie de moyens de verrouillage à une paroi d'une enceinte de sécurité d'où l'on retire les produits à disposer dans le conteneur. De manière connue en soi, notamment dans l'industrie nucléaire, la paroi de l'enceinte est formée avec une ouverture fermée par une porte sur laquelle le couvercle du conteneur vient s'accoupler de sorte qu'on les retire ensemble pour faire communiquer l'enceinte et le réceptacle.

L'inconvénient de ces conteneurs étanches est cependant qu'ils sont difficiles à remplir correctement et rationnellement : leur volume reste en partie inoccupé. L'invention a donc trait à un conteneur étanche du genre mentionné plus haut mais exempt de ce défaut. Pour cela le réceptacle a une section circulaire excentrée par rapport au couvercle et plus étendue que celle du couvercle, et le réceptacle est divisé en alvéoles qui s'étendent sur des secteurs de cercle. En outre, les cloisons rayonnantes qui limitent les alvéoles sont mobiles dans le réceptacle en tournant sous l'action d'un système de commande. Le but consiste donc à placer successivement les alvéoles devant le couvercle avant de les remplir.

Plus précisément, le sujet de l'invention est un conteneur étanche composé d'un couvercle, d'une enveloppe ou réceptacle sur une ouverture de laquelle est monté le couvercle, l'ouverture étant excentrée de l'ouverture d'un axe médian de l'enveloppe, et d'un barillet tournant dans l'enveloppe autour de l'axe médian, le barillet étant divisé en compartiments excentrés par rapport à l'ouverture et aptes à venir successivement devant l'ouverture quand le barillet tourne, caractérisé en ce que l'enveloppe porte une partie de bridage munie de moyens de verrouillage à une paroi d'enceinte, le barillet est terminé par un disque extérieur à l'enveloppe, centré sur l'axe et situé, le long de l'axe médian, d'un côté opposé à l'ouverture, le disque étant muni de perçages de réception d'ergots d'une clef et recouvrant une portion de l'enveloppe munie d'autres perçages de réception des ergots de la clef, pouvant prolonger les précédents perçages.

On s'apercevra que cette disposition se prête à un emploi très commode du conteneur.

Dans l'assemblage composé du conteneur et d'un support idoine, la clef est avantageusement disposée sur le support et composée d'un axe tournant dans le support, d'une fourche munie d'ergots dirigés vers les perçages et d'un volant de rotation de la clef, le volant et la fourche étant situés aux extrémités opposées de l'axe.

On va maintenant passer à une description détaillée d'un mode de réalisation de l'invention, illustré sur les figures, parmi lesquelles :
- la figure 1 est une vue en coupe longitudinale de l'ensemble du conteneur ;
- la figure 2 est une vue en coupe transversale du réceptacle et d'éléments adjacents ;
- la figure 3 illustre l'accouplement de la porte et du couvercle, de la paroi et de la partie de bridage ;
- et la figure 4 illustre le remplissage d'un des alvéoles.

Comme illustré en figure 1, une paroi d'enceinte 1 est munie d'une porte d'enceinte 2 montée sur charnières devant laquelle est représenté un conteneur 3 conforme à l'invention. Le conteneur est composé d'un couvercle 4, d'un réceptacle 5 cylindrique et d'une partie de bridage 6 unissant le couvercle 4 au réceptacle 5.

Le mode de verrouillage du conteneur 3 à la paroi d'enceinte 1 et son retrait sont exposés ci-après mais succinctement car ce système n'est pas original (voir figure 3).

Le conteneur 3 est accouplé à l'enceinte 1 grâce à des griffes 14 et 15 qui s'imbriquent les unes dans les autres par un mouvement de rotation de la partie de bridage 6. Cette rotation verrouille le couvercle 4 sur la porte d'enceinte 2 grâce à d'autres griffes 7 et 8, portées par ces pièces, qui s'imbriquent les unes dans les autres, et déverrouille simultanément le couvercle 4 de la partie de bridage 6 car d'autres griffes 12 et 13, portées par ces pièces, se libèrent les unes des autres. Une rotation d'une couronne 38 portée par la paroi d'enceinte 1 libère des tenons 10 de la porte d'enceinte 2 emprisonnés dans des rainures 11. Cette rotation est commandée manuellement au moyen d'un gant de protection fixé sur une autre ouverture située sur une autre face de la paroi d'enceinte 1.

La communication entre l'enceinte 1 et le conteneur 3 est établie par l'ouverture de la porte d'enceinte 2, manoeuvrée manuellement à travers un gant de protection, au moyen d'une poignée 9 illustrée en figure 1 et située sur la porte d'enceinte 2, à l'intérieur de l'enceinte. La porte d'enceinte 2 et le couvercle 4 restent fixés l'un à l'autre et restent joints hermétiquement par leurs surfaces qui donnent sur l'extérieur quand ils sont séparés, de sorte que ces surfaces ne sont jamais atteintes par les produits contaminants qui peuvent souiller l'intérieur de l'enceinte et du conteneur 3, notamment dans les industries nucléaires pour lesquelles l'invention est avant tout conçue.

Lorsque le remplissage du conteneur 3 est achevé de la manière que l'on va décrire plus loin, on ferme, au moyen de la poignée 9, la porte d'enceinte 2 sur laquelle est fixé le couvercle 4 et on tourne manuellement la couronne 38 qui verrouille la porte de l'enceinte 2 en emprisonnant les tenons 10 dans les rainures 11.

Une rotation manuelle de la partie de bridage 6 déverrouille le couvercle 4 de la porte d'enceinte 2 en libérant les griffes 7 et 8, verrouille simultanément le couvercle 4 à la partie de bridage 6 grâce aux griffes 12 et 13 et déverrouille également la partie de bridage 6 de l'enceinte 1 en libérant les griffes 14 et 15.

La porte d'enceinte 2 et la partie de bridage 6 sont chacune munies d'un joint à lèvres 16 et 17 respectif dit à double effet et qui comporte un flanc sensiblement plan, respectivement 39 et 40, et un flanc légèrement conique, respectivement 41 et 42. Les flancs sensiblement plans 39 et 40 sont exposés à l'extérieur quand le conteneur 3 est détaché de l'enceinte mais sont en appui respectivement sur le couvercle 4 du conteneur 3 et sur la bride d'enceinte 18 de l'ouverture de la paroi d'enceinte 1 quand l'accouplement est établi. Ils ne sont donc jamais exposés aux contaminations quand le couvercle 4 et la porte d'enceinte 2 sont ouverts. Les flancs légèrement coniques 41 et 42 sont alors contaminés, mais ils s'appuient respectivement sur une surface de la bride d'enceinte 18 et sur une surface du couvercle 4 quand le couvercle 4 et la porte d'enceinte 2 sont remis en place puis séparés, de sorte qu'aucune souillure de l'extérieur n'est produite. Les joints 16 et 17 se touchent par une crête de largeur négligeable située à la jonction des flancs.

On revient aux figures 1 et 2 pour une description des parties originales de l'invention.

Le réceptacle 5 est composé d'une paroi cylindrique 19 et d'un fond 20, et il possède une section circulaire qui circonscrit celle du couvercle 4 tout en étant sensiblement plus étendue qu'elle et excentrée par rapport à elle. L'intérieur du réceptacle 5 est divisé en alvéoles 21 par des cloisons rayonnantes 22. Les alvéoles 21, dont les sections correspondent à des secteurs adjacents de cercle, peuvent être placés successivement devant le couvercle 4. Leurs dimensions sont choisies pour qu'on ne puisse placer qu'un alvéole à la fois devant le couvercle 4.

L'intérieur du réceptacle 5 est en effet occupé par un barillet 45 tournant composé d'une broche 46 centrale, de parois circulaires 47 périphériques assez étroites et de cloisons rayonnantes 22 qui unissent les parois circulaires 47 entre elles et à la broche 46 centrale. La broche 46 est coaxiale au réceptable 5 et s'étend sur presque toute sa longueur. Elle traverse d'ailleurs le fond 20 et s'élargit à l'extérieur en un disque 48 pourvu de perçages 49 axiaux. Le disque 48 est logé dans un creux 50 de forme circulaire du fond 20, dans lequel on a établi d'autres perçages 51 pouvant prolonger les précédents 49.

Un joint torique 52 enserre la broche 46 à la traversée du fond 20 et isole donc l'intérieur du conteneur 3. Enfin, les parois circulaires 47 du barillet tournant 45 reposent sur celle 19 du réceptacle 5 en maintenant un parfait centrage du barillet 45 dans le réceptacle 5.

On envisage d'employer généralement le conteneur 3 après l'avoir posé sur une table élévatrice 54 qui appartient à un appareil de genre connu. Deux appuis 55 et 56 sont vissés à la table élévatrice 54 pour soutenir le conteneur 3. Le premier appui 54, proche du couvercle 4, est échancré et porte sur ses côtés deux surfaces 57 tangentes à un même cercle, sur lesquelles une couronne 58 de la partie de bridage 6, centrée sur le couvercle 4, s'appuie tout en pouvant tourner. Le second appui 56, porte un pion de soutien 59 de la génératrice inférieure du réceptable 5 sous le fond 20, un pion d'indexage 60 dans l'axe du couvercle 4, apte à s'enfoncer dans un évidement 61 du fond 20 et à en être retiré en tirant sur une poignée 62, et une clef 63. Cette dernière est utilisée pour tourner le barillet 45. Elle est composée d'un axe 64 coaxial à la broche 46 et dont les extrémités opposées portent un volant de manoeuvre 65 et une fourche 66. L'axe 64 est plus long que le perçage de l'appui 56 dans lequel il est engagé. Il y coulisse en plus d'y tourner, et il possède des gorges 67 dans lesquelles un disque excentrique 68 monté sur l'appui 56 peut pénétrer pour bloquer l'axe 64 suivant trois positions. Dans la première position, illustrée à la figure 1, la fourche 66 se trouve devant le disque 48 sans le toucher, ce qui permet de placer le conteneur 3 sur les appuis 55 et 56 ou de l'en retirer, après avoir escamoté le pion d'indexage 60. Dans la seconde position où les dents 69 de la fourche 66 ont pénétré dans les perçages 49 et 51, le barillet 45 est bloqué dans le réceptacle 5, ce qui permet de charger ou décharger commodément l'alvéole 21 devant l'ouverture du conteneur 3. Dans la troisième position, intermédiaire aux précédentes, les dents 69 ne pénètrent que dans les perçages 49 du disque 48 : le réceptacle 5 est toujours bloqué et le barillet 45 tourne avec le volant de manoeuvre 65 pour placer successivement les alvéoles 21 devant le couvercle 4. Le réceptacle 5 reste immobile, bloqué par le pion d'indexage 60.

Un levier mobile 70, muni d'ergots 71 engagés dans deux perçages 72 du fond 20, assure une rotation d'ensemble du conteneur 3, quand la clef 63 est en première position, pour verrouiller et déverrouiller les griffes 14 et 15 ou placer le conteneur 3 à la position angulaire voulue, où l'évidement 61 s'étend devant le pion d'indexage 60.

On a illustré à la figure 4 une étape du remplissage du conteneur 3 au cours de laquelle, la porte d'enceinte 2 et le couvercle 4 étant enlevés et mis de côté, un des alvéoles 21, en bas sur la figure, a été rempli par deux résidus de coupe 75 et 76 à peu près cylindriques qui y ont été empilés horizontalement. Il est alors temps de tourner le barillet 45 pour amener un nouvel alvéole 21 devant l'ouverture du conteneur 3 et placer ainsi les autres partiellement devant la partie de bridage pour que leur contenu ne puisse pas s'échapper.

Un taux de remplissage beaucoup plus grand que pour les conteneurs connus est obtenu avec celui-ci, surtout si les alvéoles 21 ont des formes et des dimensions adaptées aux objets qu'ils doivent recueillir. Ces objets sont, par exemple, des déchets nucléaires solides. De plus, la table élévatrice 54 équipée des supports 55 et 56 offre d'excellentes possibilités de manoeuvre.

## Revendications

1. Conteneur étanche (3) composé d'un couvercle (4), d'une enveloppe ou réceptacle (5) sur une ouverture de laquelle est monté le couvercle (4), l'ouverture étant excentrée d'un axe médian de l'enveloppe, et d'un barillet (45) tournant dans l'enveloppe autour de l'axe médian, le barillet étant divisé en compartiments (21) excentrés et aptes à venir successivement devant l'ouverture quand le barillet tourne, caractérisé en ce que l'enveloppe (5) porte une partie de bridage (6) munie de moyens de verrouillage (14) à une paroi d'enceinte, le barillet (45) est terminé par un disque (48) extérieur à l'enveloppe (5), centré sur l'axe médian et situé, le long de l'axe médian, d'un côté (20) opposé à l'ouverture, le disque (48) étant muni de perçages de réception (49) d'ergots (69) d'une clef (63) et recouvrant une portion de l'enveloppe munie d'autres perçages (51) de réception des ergots (69) de la clef (63), pouvant prolonger les précédents perçages (49).

2. Conteneur étanche suivant la revendication 1, caractérisé en ce que le barillet (45) est composé d'une broche (46) tournant dans l'enveloppe et portant le disque (48), de parois cylindriques (47) reposant sur l'enveloppe (5), et de cloisons rayonnantes (22) séparant les compartiments (21) et joignant les parois cylindriques (47) à la broche (46).

3. Assemblage composé d'un conteneur conforme à l'une quelconque des revendications 1 ou 2, et d'un support (54-56) pour ce conteneur, caractérisé en ce que la clef (63) est disposée sur le support, composée d'un axe (64) tournant dans le support, d'une fourche (66) munie d'ergots (69) dirigés vers les perçages (49, 51) et d'un volant de rotation (65) de la clef, le volant et la fourche étant situés aux extrémités opposées de l'axe (64).

4. Assemblage suivant la revendication 3, caractérisé en ce que le support comprend des pions (59) ou des surfaces en arc de cercle (57) pour soutenir le conteneur (3).

5. Assemblage suivant l'une quelconque des revendications 3 ou 4, caractérisé en ce que le support comprend un pion d'indexage (60) du réceptacle (5), excentré de son axe médian.

6. Assemblage suivant l'une quelconque des revendications 3, 4 ou 5, caractérisé en ce que l'axe (64) de la clef (63) est muni de gorges (67) de réception d'un excentrique (68) du support.

## Patentansprüche

1. Abgedichteter Behälter (3), gebildet durch einen Deckel (4), eine Hülle beziehungsweise einen Auffang (5), wobei auf eine Öffnungen von dieser bzw. diesem der Deckel (4) montiert ist und die öffnung exzentrisch zu einer Mittelachse der Hülle ist, und eine Trommel (45), drehbar in der Hülle um die Mittelachse herum und unterteilt in Abteile (21), exzentrisch und imstande, nacheinander vor die Öffnung zu kommen, wenn die Trommel sich dreht,
**dadurch gekennzeichnet,**
daß die Hülle (5) ein Flanschteil (6) trägt, versehen mit Einrichtungen zur Verriegelung (14) mit einer Behälterwand, die Trommel (45) außerhalb der Hülle (5) mit einer Scheibe (48) endet, zentriert auf die Mittelachse und längs der Mittelachse auf einer der Öffnung entgegengesetzten Seite (20) befindlich, wobei die Scheibe (48) mit Aufnahmebohrungen (49) für Zapfen (69) eines Schlüssels (63) versehen ist und einen Teil der Hülle überdeckt, der mit weiteren Aufnahmebohrungen (51) der Zapfen (69) des Schlüssels (63) versehen ist, die die vorhergehenden Bohrungen (49) verlängern können.

2. Abgedichteter Behälter nach Anspruch 1, dadurch gekennzeichnet, daß die Trommel (45) gebildet wird durch eine Welle (46), drehbar in der Hülle und die Scheibe (48) tragend, zylindrische Wände (47), auf der Hülle (5) ruhend, und radiale Trennwände (22), die die Abteile (21) trennen und die zylindrischen Wände (47) mit der Welle (46) verbinden.

3. Zusammenbau, zusammengesetzt aus einem Behälter nach einem der Ansprüche 1 oder 2 und einem Träger (54-56) für diesen Behälter, dadurch gekennzeichnet, daß der Schlüssel (63) auf dem Träger angeordnet ist, zusammengesetzt aus einer in dem Träger drehbaren Achse (64), einer Gabel (66), versehen mit Zapfen (69), ausgerichtet auf die Bohrungen (49, 51), und mit einem Rotationsschwungrad (65) des Schlüssels, wobei das Schwungrad und die Gabel sich an den entgegengesetzten Enden der Achse (64) befinden.

4. Zusammenbau nach Anspruch 3, dadurch gekennzeichnet, daß der Träger Stifte (59) oder kreisbogenförmige Flächen (57) umfaßt, um den Behälter (3) zu stützen.

5. Zusammenbau nach einem der Ansprüche 3 oder 4, dadurch gekennzeichnet, daß der Träger einen Indexierungsstift (60) des Auffangs (5) umfaßt, exzentrisch zu dessen Mittelachse.

6. Zusammenbau nach einem der Ansprüche 3, 4 oder 5, dadurch gekennzeichnet, daß die Achse (64) des Schlüssels (63) versehen ist mit Rillen (67) zur Aufnahme eines Exzenters (68) des Trägers.

## Claims

1. Tight container (3) constituted by a cover (4), an envelope or receptacle (5) on an opening of which is mounted the cover (4), the opening being offset with respect to a median axis of the envelope, and a drum (45) rotating in the envelope about the median axis, the drum being subdivided into offset compartments (21) and able to come successively in front of the opening when the drum rotates, characterized in that the envelope (5) carries a fastening part (6) equipped with means (14) for locking to an enclosure wall, the drum (45) being terminated by a disk (48) outside the envelope (5), centred on the median axis and positioned, along said median axis, on a side (20) opposite to the opening, the disk (48) being provided with cutouts (49) for receiving pins (69) of a key (63) and covering an envelope portion provided with other cutouts (51) for receiving pins (69) of the key (63) able to extend the cutouts (49).

2. Tight container according to claim 1, characterized in that the drum (45) is constituted by a spindle (46) rotating in the envelope and carrying the disk (48), cylindrical walls (47) resting on the envelope (5) and radiating partitions (22) separating the compartments (21) and joining the cylindrical walls (47) to the spindle (46).

3. Assembly constituted by a container according to any one of the claims 1 or 2 and a support (54-56) for said container, characterized in that the key (63) is located on the support, constituted by a spindle (64) rotating in said support, a fork (66) provided with lugs (69) directed towards the cutouts (49, 51) and a wheel (65) for turning said key, the wheel and the fork being located at opposite ends of the spindle (64).

4. Assembly according to claim 3, characterized in that the support comprises pins (59) or circular arc surfaces (57) for supporting the container (3).

5. Assembly according to either of the claims 3 and 4, characterized in that the support comprises an indexing pin (60) for the receptacle (5) offcentred with respect to its median axis.

6. Assembly according to any one of the claims 3, 4 or 5, characterized in that the spindle (64) of the key (63) is provided with grooves (67) for receiving a cam (68) of the support.
